# FASCICULE DE BREVET EUROPEEN

(11) **EP 0 007 862 B1**
(45) Date de publication et mention de la délivrance du brevet: **27.01.1982**
(21) Numéro de dépôt: 79400514.0
(22) Date de dépôt: 20.07.1979
(51) Int. Cl.: C10L 10/06, C10L 1/10, F23J 7/00

(54) **Agent liquide de destruction chimique de la suie et son procédé d'application**
Flüssiges Mittel zur chemischen Vernichtung von Russ und Verfahren zu seiner Anwendung
Liquid agent for the chemical destruction of soot and method of application

(30) Priorité: 25.07.1978 FR 7821901; 02.07.1979 FR 7917117
(43) Date de publication de la demande: 06.02.1980
(73) Titulaire: DRIVEX S.A., F-94500 Champigny (FR)
(72) Inventeur: Palumbo, Jean-Claude, F-94500 Champigny (FR); Rousseau, Jean, F-75015 Paris (FR)
(74) Mandataire: Roger-Petit, Jean-Camille

## Description

La présente invention concerne le ramonage chimique des fours et chaudières de tous types et des conduits de fumée.

Il est bien connu que la combustion des combustibles, solides, liquides et gazeux laisse un dépôt de carbone imbrûlé ou suie sur les surfaces intérieures des fours, chaudières et conduits de fumée et que cette suie constitue un revêtement calorifuge nuisible au bon transfert thermique et accroissant, par conséquent, la consommation d'énergie, d'où la nécessité des ramonages à la vapeur d'eau ou des soufflages à l'air comprimé. Or, ces procédés ont l'inconvénient évident de polluer l'atmosphère et ils sont donc néfastes.

Il convient de préciser que le terme "suie" désigne le carbone imbrûlé et que le terme "dépôts" tel qu"utilisé ci-après désigne un mélange déposé sur les surfaces et constitué de suie, de cendres du combustible contenant notamment des sulfates de fer et des oxydes de métaux, de produits de corrosion, etc.

On a déjà proposé des agents de ramonage chimique, destinés à éviter la pollution atmosphérique. On a utilisé, par exemple, des produits à base de chlorures, qui abaissent le point d'ignition du carbone, mais qui présentent des risques d'incendie et surtout des risques de corrosion par l'acide chlorhydrique qui est libéré, par suite de la réaction des chlorures avec l'anhydride sulfurique retenu dans la suie et provenant du soufre que contiennent la plupart des combustibles.

Le brevet américain 2 949 008 concerne un agent chimique contenant un composé de magnésium et un composé de métal alcalin et pouvant être appliqué sous forme de solution aqueuse, mais cet agent est destiné non pas à détruire chimiquement la suie, mais à réduire la corrosion des parties métalliques par les cendres contenant du vanadium, qui résultent de la combustion de combustibles pétroliers résiduaires contenant du vanadium; il ne s'agit donc pas d'un agent de ramonage.

Un agent chimique de ramonage connu est un mélange, sous forme de poudre, de nitrate de potassium en forte proportion et de soufre et de charbon de bois en faibles proportions. On injecte à l'air comprimé et fait brûler le mélange pulvérulent dans la flamme du brûleur du four ou de la chaudière à une température supérieure à 450°C, la combustion de ce mélange engendrant, avec un dégagement de chaleur important, la formation d'un gaz complexe, contenant notamment de l'anhydride carbonique et de l'anhydride sulfurique, et de particules solides très fines constituées essentiellement de carbonate de potassium, mais aussi de sulfate de potassium et d'oxyde de potassium, entre autres. Le carbonate de potassium a un effect d'abaissement du point d'ignition du carbone des suies et un effet d'oxydation de ce carbone, qui est détruit dès 130°C par transformation en gaz carbonique (il s'agit d'une combustion lente catalytique), tandis que l'oxyde de potassium neutralise partiellement les dérivés acides du soufre retenus dans les dépôts. Les ramonages et les soufflages deviennent inutiles et il suffit d'éliminer périodiquement par aspiration les dépôts, qui ne sont plus constitués que de cendres pulvérulentes et peu adhérentes, contenant notamment des sulfates de fer et les oxydes des métaux provenant du combustible. Cependant, l'utilisation convenable de cet agent chimique de ramonage présente plusieurs difficultés: en effet, la poudre dudit mélange fond à 140°C et il faut parvenir à l'injecter dans la flamme du brûleur sans qu'elle fonde, sinon, par suite du bouchage du tube d'injection, il peut se produire une explosion; il faut donc déterminer, dans chaque cas particulier, la vitesse d'injection appropriée évitant la fusion de la poudre et il faut, dans ce but, étudier la combinaison de mouvements, à laquelle est soumise la poudre injectée (mouvement linéaire de l'injection initiale et mouvement de rotation de l'air comprimé, chargé de la poudre dans la flamme du brûleur). De plus, la nécessité, en fait, d'une température de combustion de la poudre d'au moins 450°C peut limiter l'efficacité dans les foyers n'atteignant pas cette température.

La présente invention a pour but de remédier à la grande difficulté d'application, en pratique, de cet agent chimique de ramonage. A cet efft, elle a pour objet un nouvel agent chimique de ramonage, qui n'est pas sous forme de poudre. Cet agent, qui est une solution aqueuse d'un composé de métal alcalin et du'un composé de magnésium est caractérisé en ce que le composé de métal alcalin est l'acétate de potassium, CH,Co₂K, en ce que le composé de magnésium est le nitrate de magnésium, (NO₃)₂Mg_{'} ou un mélange de nitrate de magnésium et d'acétate de magnésium, (CH,C0₂)₂Mg, et en ce que les proportions relatives du potassium et du magnésium dans l'agent sont de 40 à 60 atomes du premier pour 60 à 40 atomes du second. A titre d'example, ladite solution peut renfermer 56 atomes de potassium pour 44 atomes de magnésium. La proportion d'eau est variable, la dilution la plus convenable pouvant être déterminée facilement expérimentalement dans chaque cas particulier d'emploi. La solution initialement préparée et livrée aux utilisateurs est une solution saturée, pour réduire l'encombrement pendant le stockage et le transport.

On peut éventuellement ajouter à l'agent liquide considéré des silicates alcalins, par exemple sous forme d'une solution aqueuse saturée ajoutée à la solution aqueuse saturée de l'agent. En effet, dans certains cas, on rencontre non seulement le problème des suies, mais aussi le problème de la fusion des cendres du combustible. Ce point de fusion est parfois tel que les dépôts de cendres se présentent sous la forme de masses pâteuses. L'addition de silicates permet d'élever le point de fusion de cas cendres, par conséquent, de les rendre "sèches", non adhérentes et par suite facilement éliminables, et moins corrosives, lorsqu'elles renferment des substances corrosives telles que le vanadium, ce qui peut être le cas lorsqu'elles résultent de la combustion du mazout.

La proportion des silicates peut être de 5 à 10% en poids par rapport au poids de l'agent.

L'agent liquide de ramonage chimique suivant l'invention est facile à pulvériser dans la flamme du brûleur d'un four ou d'une chaudière au moyen d'air comprimé, ou mieux encore au moyen d'un vibreur électrique. Il ne se produit aucune réaction exothermique susceptible de provoquer une explosion. L'eau s'évapore dès que la solution atteint 100°C, température qu'il est inutile de déprasser. L'extrait sec s'enflamme alors très rapidement, il est décomposé en ses éléments, et les ions libres potassium et magnésium engendrent, dans l'atmosphère oxydante de la flamme renforcée par les ions nitrate oxydants, d'une part, de l'oxyde de potassium (K₂0), qui se transforme en carbonate de potassium (CO,K₂) pulvérulent, en présence du gaz carbonique des gaz de combustion auquel s'ajoute celui provenant de l'oxydation subséquente des suies par ce carbonate, et, d'autre part, de l'oxyde de magnésium (MgO) également à l'état pulvérulent. Le carbonate de potassium assure la combustion catalytique de suies présentes dans les gaz de combustion et sur les surfaces, de la manière susindiquée, par abaissement du point d'ignition du carbone et par un effet d'oxydation du carbone. D'autre part, le carbonate de potassium pulvérulent, qui s'ajoute aux dépôts, n'adhère pas aux parois et est facilement éliminable. Quant à l'oxyde de magnésium, il neutralise les produits d'oxydation du soufre retenus par les dépôts ainsi que l'acide sulfurique condensé dans les zones froides du four ou de la chaudière, alors qu'avec les agents de ramonage chimiques antérieurs, il était généralement nécessaire d'effectuer un traitement complémentaire, consistant à pulvériser dans ces zones froides de l'oxyde de magnésium très fin, en particulier d'une taille inférieure à 10 microns, ce qui n'était pas une opération facile; avec le nouvel agent de ramonage chimique, MgO est formé in situ. Le carbonate de potassium étant basique, il coopère avec MgO pour l'action de neutralisation. Le sulfate de magnésium et le sulfate de potassium formés sont des produits pulvérulents, non adhérents, facilement éliminables.

L'intérêt de l'association de la'acétate de potassium et du nitrate de magnésium pour l'élimination de suies et la neutralisation de l'acidité corrosive dans le foyer et dans le conduits de fumée est donc évident.

Ce nouvel agent est ainsi applicable sans danger ni difficultés particuilières et il est d'une grande efficacité. De plus, les constituants choisis sont très solubles dans l'eau, ce qui permet de préparer une solution concentrée, dont le faible volume est avantageux pour le stockage et le transport.

On a aussi constaté, suivant la présente invention, qu'il est particulièrement avantageux que le rapport entre le nombre d'atomes de potassium et le nombre d'ions nitrate (N03 ) dans le présent agent soit de 1,87, ce qui correspond à 56 atomes de potassium pour 30 ions nitrate.

Ce rapport préféré K/N03 de 1,87 a pour but de rendre optimale la combustion de l'extrait sec obtenu après évaporation de l'eau, lors de l'utilisation dudit agent.

Si la teneur en ions NO₃⁻ est inférieure à 30 ions, la combustion de l'extrait sec est insuffisante pour permettre la décomposition rapide de celui-ci en K₂0, K₂CO₃, MgO, O2 et N₂, d'où une perte d'efficacité de l'agent.

Si la teneur en ions NO₃⁻ est supérieure à 30 ions, il y a un risque de formation d'oxydes d'azote toxiques, NOₓ, ainsi que de produits tels que des nitrites pouvant se retrouver sur les surfaces du four ou de la chaudière et des conduits de fumée, à l'état fondu et inactifs, d'où également une perte d'efficacité de l'agent.

Compte tenu du rapport préférentiel K/N03 de 56 atomes du premier pour 30 ions du second, le magnésium ne peut plus, dans ce cas, être présent dans l'agent uniquement sous forme de nitrate, si l'on veut maintenir le rapport préférentiel K/Mg de 56 atomes du premier pour 44 atomes du second. Le complément de magnésium est alors apporté sous forme d'acétate de magnésium.

Dans ces conditions, l'agent liquide perfectionné suivant la présente invention est caractérisé en ce que le composé de magnésium qu'il renferme est un mélange de nitrate de magnésium, (NO,)₂Mg, et d'acétate de magnésium, (CH,C0₂)₂Mg, dans les proportions préférées de 15 molécules de nitrate pour 29 molécules d'acétate.

L'invention a aussi pour objet le procédé d'application dudit agent consistant à le pulvériser dans la flamme au moyen d'un vibreuer électrique, qui permet, beaucoup mieux que l'air comprimé, de contrôler l'injection. On peut alors plus aisément programmer les injections en fonction du temps et les asservir au débit du combustible. Ce dernier peut être indifféremment un combustible solide (charbôn, bois, schiste, lignite, par exemple), liquide (mazout), ou gazeux. La forme liquide de l'agent et sa pulvérisation assurent une répartition fine optimale et une efficacité maximale de l'agent.

On analyse habituellement la teneur en anhydride sulfurique (S0₃) des dépôts, lorsqu'on fait du ramonage chimique; cet anhydride devant être présentement neutralisé par l'oxyde de magnésium, on tient compte des résultats de ladite analyse pour introduire du nitrate de magnésium et éventuellement de l'acétate de magnésium en plus ou moins grandes proportions dans l'agent de ramonage chimique considéré, et le débit d'injection de l'agent ou la fréquence de son injection sont égalment déterminés par cette analyse ainsi que, bien entendu, par l'importance des dépôts. Alors qu'avec l'agent antérieur à base de nitrate depotassium sous forme de poudre, les injections étaient périodiques, avec le nouvel agent liquide, la pulvérisation dans la flamme peut être effectuée en continu et elle a en continu un effet antipollution de l'atmosphère et anticorrosion de l'appareillage.

Un autre objet de l'invention est le procédé de préparation du nouvel agent de ramonage chimique considéré.

Ce procédé consiste à préparer une solution aqueuse saturée d'acétate de potassium et éventuellement d'acétate de magnésium, à partir d'acide acétique et, respectivement, de carbonate de potassium et de carbonate de magnésium, en proportions stoechiométriques, puis à préparer une solution aqueuse saturée de nitrate de magnésium, à partir d'acide nitrique et de carbonate de magnésium en proportions stoechiométriques, toutes ces préparations étant effectuées isolément sous refroidissement, après quoi on mélange les solutions saturées de façon que le rapport du potassium au magnésium dans le mélange soit de 40 à 60 atomes du premier pour 60 à 40 atomes du second et l'on dilue à l'eau d'une façon variable, au moment de l'emploi, le mélange intermédiaire concentré ainsi obtenu, la dilution la plus favourable étant déterminée expérimentalement dans chaque cas d'utilisation de la solution finale.

On effectue préféreniellement le mélange de façon qu'il contienne 56 atomes de postassium pour 44 atomes de magnésium et, lorsqu'on veut obtenir le rapport optimal de 1,87 entre le nombre d'atomes de potassium et le nombre d'ions nitrate, de façon qu'il contienne, pour 56 molécules d'acétate de potassium, 15 molécules de nitrate de magnésium et 29 molécules d'acétate de magnésium.

On peut éventuellement ajouter des silicates à la solution, comme susindiqué.

Pour préparer les acétates de potassium et de magnésium et le nitrate de magnésium, on peut aussi employer la potasse, KOH, et la magnésie, MgO, à la place, respectivement, du carbonate de potassium et du carbonate de magnésium. On emploie également des proportions stoechiométriques de ces bases et des acides acétique et nitrique.

En variante, on peut préparer l'agent suivant l'invention de la façon suivante: sous refroidissement, on verse successivement et en proportions stoechiométriques, dans la quantité totale d'eau nécessaire pour obtenir une solution saturée en les quantités voulues des divers constituants, l'acide acétique, le carbonate de potassium ou la potasse nécessaire pour former l'acétate de potassium, le carbonate de magnésium ou la magnésie nécessaire pour former l'acétate de magnésium, l'acide nitrique, le carbonate de magnésium ou la magnésie nécessaire pour former le nitrate de magnésium, puis on dilue à l'eau, au moment de l'emploi, la solution concentrée obtenue, la dilution la plus favorable étant déterminée expérimentalement dans chaque cas d'utilisation de la solution finale.

Le refroidissement nécessaire au cours de la préparation de l'agent peut être obtenu par une circulation d'eau froide dans le milieu réactionnel (par exemple au moyen d'un serpentin immergé), ou autour de ce milieu; par exemple, on peut procéder à la préparation dans un récipient chemisé et établir une circulation d'eau de refroidissement dans la chemise du récipient.

Un exemple préféré de composition de l'agent suivant l'invention est donné ci-après, mais il n'est aucunement limitatif.

### Exemple:

Composition de l'agent, sous forme de solution aqueuse saturée (pour 100 parties en poids):
14,5 parties en poids d'acétate de potassium 5,9 parties en poids de nitrate de magnésium
10,1 parties en poids d'acétate de magnésium
69,5 parties en poids d'eau.

La préparation du produit peut être effectuée selon le procédé indiqué ci-dessus à titre de variante, c'est-à-dire en ajoutant successivement et sous refroidissement, dans les 69,5 parties d'eau, la quantité d'acide acétique nécessaire pour former 14,5 parties d'acétate de potassium et 10,1 parties d'acétate de magnésium, la quantité de carbonate de potassium nécessaire pour former 14,5 parties d'acétate de potassium, la quantité de carbonate de magnésium nécessaire pour former 10,1 parties d'acétate de magnésium, la quantité d'acide nitrique nécessaire pour former 5,9 parties de nitrate de magnésium, et la quantité de carbonate de magnésium nécessaire pour former 5,9 parties de nitrate de magnésium.

Cette solution concentrée sera diluée de façon variable au moment de l'emploi et en fonction de l'utilisation.

Bien entendu, la carbonate de potassium et le carbonate de magnésium peuvent être remplacés, comme susindiqué, par de la potasse et de la magnésie.

## Revendications

1. Agent liquide de destruction chimique de la suie, sous forme d'une solution aqueuse d'un composé de métal alcalin et d'un composé de magnésium, caractérisé en ce que le composé de métal alcalin est l'acétate de potassium, CH₃C0₂K, et en ce que le composé de magnésium est le nitrate de magnésium, (NO₃)₂Mg, ou un mélange de nitrate de magnésium et d'acétate de magnésium, (CH₃co₂)₂Mg, et en ce que les proportions relatives du potassium et du magnésium dans l'agent sont de 40 à 60 atomes du premier pour 60 à 40 atomes du second.

2. Agent suivant la revendication 1, caractérisé en ce que les proportions relatives du potassium et du magnésium dans l'agent sont de 56 atomes du premier pour 44 atomes du second.

3. Agent suivant la revendication 1, caractérisé en ce que le composé de magnésium est un mélange de nitrate de magnésium et d'acétate de magnésium et en ce que le rapport entre le nombre d'atomes de potassium et le nombre d'ions nitrate est de 1,87, ce qui correspond à 56 atomes de potassium pour 30 ions nitrate.

4. Agent suivant la revendication 3, caractérisé en ce que le rapport K/Mg est de 56 atomes de potassium pour 44 atomes de magnésium, et en ce qu'il contient, pour 56 molécules d'acétate de potassium, 15 molécules de nitrate de magnésium et 29 molécules d'acétate de magnésium.

5. Agent suivant l'une quelconque des revendications 1 à 5, caractérisé en ce qu'il contient en outre des silicates alcalins.

6. Agent suivant la revendication 6, caractérisé en ce que la proportion des silicates est de 5 à 10% en poids par rapport au poids de l'agent.

7. Agent suivant l'une quelconque des revendications 1 à 6, sous forme de solution aqueuse saturée, caractérisé en ce qu'il contient, pour 69,5 parties en poids d'eau, 14,5 parties en poids d'acétate de potassium, 5,9 parties en poids de nitrate de magnésium et 10,1 parties en poids d'acétate de magnésium.

8. Procédé d'application de l'agent suivant l'une quelconque des revendications 1 à 8, caractérisé en ce qu'on le pulvérise dans la flamme d'un brûleur de four ou de chaudière au moyen d'un vibreuer électrique.

9. Application à la destruction chimique de la suie de l'agent liquide suivant l'une quelconque des revendications 1 à 7.

## Patentansprüche

1. Flüssiges Mittel für die chemische Zersetzung von Ruß in der Form einer wässrigen Lösung einer alkalischen Metallverbindung und einer Magnesiumverbindung, dadurch gekennzeichnet, daß di alkalische Metall-verbindung Kaliumacetat CH_{.}C0₂K ist, daß die Magnesiumverbindung Magnesiumnitrat (NO_{.})₂M₉ oder eine Mischung aus Magnesiumnitrat und Magnesiumacetat (CH₃CO₂)₂Mg ist, und daß das relative Atomverhältnis von Kalium und Magnesium im Mittel 40 bis 60 Atome des ersteren pro 60 bis 40 Atome des zweiten beträgt.

2. Mittel nach Anspruch 1, dadurch gekennzeichnet, daß das relative Atomverhältnis von Kalium und Magnesium im Mittel 56 Atome des ersten pro 44 Atome des zweiten beträgt.

3. Mittel nach Anspruch 1, dadurch gekennzeichnet, daß die Magnesiumverbindung eine Mischung aus Magnesiumnitrat und -acetate ist und daß das Verhältnis zwischen Anzahl der Kaliumatome und der Nitrationen 1,87 ist, was 56 Kaliuamatomen pro 30 Nitrationen entspricht.

4. Mittel nach Anspruch 3, dadurch gekennzeichnet, daß das Verhältnis K/Mg 56 Kaliumatome pro 44 Magnesiumatome beträget, und daß es pro 56 Kaliumacetatmolekülen 15 Magnesiumnitratmoleküle und 29 Magnesiumacetatmoleküle enthält.

5. Mittel nach einem der Ansprüche 1 bis 4, dadurch gekennzeichnet, daß es außerdem alkalische Silikate enthält.

6. Mittel nach Anspruch 5, dadurch gekennzeichnet, daß das Verhältnis der Silikate 5 bis 10 Gew.-% des Mittels beträgt.

7. Mittel nach einem der Ansprüche 1 bis 6 in der Form einer gesättigten wässrigen Lösung, dadurch gekennzeichnet, daß es pro 69,5 Gewichtsteilen Wasser 14,5 Gewichtsteile Kaliumacetat, 5,9 Gewichtsteile Magnesiumnitrat und 10,1 Gewichtsteile Magnesiumacetat enthält.

8. Verfahren zur Anwendung des Mittels nach einem der Ansprüche 1 bis 7, dadurch gekennzeichnet, daß man das Mittel in der Flamme eines Brenners eines Ofens oder Kessels mit Hilfe eines elektrischen Summers oder Vibrators zerstäubt.

9. Anwendung des Mittels nach einem der Ansprüche 1 bis 7 zur chemischen Zersetzung von Ruß.

## Claims

1. A liquid agent for the chemical decomposition of soot, having the form of an aqueous solution of an alkali metal compound and a magnesium compound, characterised in that the alkali metal compound is potassium acetate, CH₃C0₂K, and in that the magnesium compound is magnesium nitrate, Mg(N0₃)₂, or a mixture of magnesium nitrate and magnesium acetate, (CH₃CO₂)₂Mg, and in that the relative proportions of the potassium and the magnesium in the agent are 40 to 60 atoms of the former to 60 to 40 atoms of the latter.

2. A liquid agent as claimed in claim '1, characterised in that the relative proportions of the potassium and the magnesium in the agent are 56 atoms of the former to 44 atoms of the latter.

3. An agent as claimed in claim 1, characterised in that the magnesium compound is a mixture of magnesium nitrate and magnesium acetate and in that the relationship between the number of potassium atoms and the number of nitrate ions is 1.87, which corresponds to 56 atoms of potassium to 30 nitrate ions.

4. An agent as claimed in claim 3, characterised in that the K/Mg ratio is 56 atoms of potassium to 44 atoms of magnesium, and in that it contains 15 magnesium nitrate molecules and 29 magnesium acetate molecules to 56 potassium acetate molecules.

5. An agent as claimed in any one of claims 1 to 4, characterised in that it also contains alkali silicates.

6. An agent as claimed in claim 5, characterised in that the proportion of silicates is 5 to 10% by weight with respect to the weight of the agent.

7. An agent as claimed in any one of cfaims 1 to 6, having the form of a saturated aqueous solution, characterised in that it contains, for 69.5 parts by weight of water, 14.5 parts by weight of potassium acetate, 5.9 parts by weight of magnesium nitrate and 10.1 parts by weight of magnesium acetate.

8. A method of application of the agent as claimed in any one of claims 1 to 7, characterised in that the agent is sprayed in the flame of the burner of an oven or a boiler by means of an electrical vibrator.

9. The application of the liquid agent as claimed in any one of claims 1 to 7 to the chemical decomposition of soot.
